# EUROPÄISCHE PATENTANMELDUNG

(11) **EP 4 691 954 A1**
(43) Veröffentlichungstag der Anmeldung: **11.02.2026**
(21) Anmeldenummer: 25192906.3
(22) Anmeldetag: 30.07.2025
(51) Int. Cl.: B65H 75/36

(54) **SCHLAUCHHALTER**

(30) Priorität: 07.08.2024 DE 102024122475
(71) Anmelder: Greschner, Timm, 74360 Ilsfeld (DE)
(72) Erfinder: Greschner, Timm, 74360 Ilsfeld (DE)
(74) Vertreter: Fleck, Hermann-Josef

(57) **Zusammenfassung**

Die Erfindung bezieht sich auf einen Schlauchhalter (1) mit einer einen zu einem Wickelkörper aufgewickelten Schlauch zentralseitig auf einer Schlauchauflage (30) im Gebrauchszustand hängend aufnehmenden Stützeinheit (3) und einem zumindest an deren einem Endabschnitt, dem Vorderabschnitt, umfangsseitig bezüglich einer Längsachse radial vorstehenden Halteschild (2). Eine einfache kostengünstige Ausführung des Schlauchhalters (1) wird dadurch erhalten, dass die Stützeinheit (3) mit einer angeformten Fixiermittelanordnung (3') versehen ist, die zur, insbesondere werkzeuglosen, abgestützten Anbringung des Schlauchhalters (1) an einer außenseitigen Wasserhahnarmatur angepasst ist (Fig. 2A).

## Beschreibung

Die Erfindung bezieht sich auf einen Schlauchhalter mit einer einen zu einem Wickelkörper aufgewickelten Schlauch zentralseitig auf einer Schlauchauflage im Gebrauchszustand hängend aufnehmenden Stützeinheit und einem zumindest an deren einem Endabschnitt, dem Vorderabschnitt, umfangsseitig bezüglich einer Längsachse radial vorstehenden Halteschild.

Derartige Schlauchhalter sind in verschiedenen Ausführungsformen bekannt, wie beispielsweise die DE 20 2008 010 633 U1 zeigt, bei der ein einen aufgewickelten Schlauch tragender Schlauchhalter ein fahrbares Brett mit einer oberen und unteren Halbschale aufweist, um den zu einem Wickelkörper aufgewickelten Schlauch aufzunehmen. Die Halbschalen bestehen dabei aus einer Stützeinheit mit der eigentlichen Schlauchauflage und einem auf deren von dem Brett beabstandeten Vorderseite angeordneten radial nach außen vorstehenden Halteschild. Der gesamte Schlauchhalter mit dem Brett kann an einer Wand z. B. in der Nähe einer außenseitigen Wasserhahnarmatur aufgehängt werden und der Schlauch kann wie üblich über eine Schlauchkupplung mit dem Auslauf der Wasserhahnarmatur verbunden werden.

Die DE 20 2016 106 612 U1 zeigt in Verbindung mit einem Bewässerungssystem einen Schlauchhalter mit einer elektrisch antreibbaren Rolle zum Aufwickeln eines Wasserschlauchs, die in einer Kassette angeordnet ist, welche mittels Schrauben an einer Wand eines Gebäudes befestigt wird. Die Kassette kann ferner so gestaltet sein, dass sie auch eine Einhausung für den Wasserhahn bildet.

Weitere Schlauchhalter zeigen die US 4 903 922 A, US 5 419 362 A, US 603 207 A, US 3 329 381 A, US 243 488 S, GB 123 222 A und US 2 111 8111 A.

Die DE 26 22 506 A1 zeigt einen einstückigen aus Kunststoff hergestellten Schlauchhalter, der an einer Wand mittels Schrauben anbringbar ist. Der Schlauchhalter weist eine Stützeinheit mit einer im Gebrauchszustand nach oben konvexen Schlauchauflage auf, an deren der Wand zugekehrter Rückseite und an deren von der Wand abgekehrter Vorderseite jeweils radial nach außen vorstehende Randflansche als Halteschilde angebracht sind. In dem hinteren Randflansch sind zum Einhängen des Schlauchhalters an vormontierten Schrauben schlüssellochförmige Löcher angeordnet, womit ebenfalls entsprechende Montagearbeiten unter Einbringen von Bohrungen in der Wand notwendig sind.

Schlauchhalter der genannten Art sind relativ aufwendig z. B. aus mehreren Elementen gestaltet und können nicht unerhebliche Installationsmaßnahmen und Anbauraum erfordern. In der Benutzerfreundlichkeit bzw. Handhabung sind sie zum Teil unpraktisch.

Der vorliegenden Erfindung liegt die Aufgabe zugrunde, einen Schlauchhalter der eingangs genannten Art bereitzustellen, der kostengünstig herstellbar und leicht handhabbar, insbesondere auch einfach montierbar ist.

Diese Aufgabe wird bei einem Schlauchhalter mit den Merkmalen des Anspruchs 1 und des Anspruchs 12 erfindungsgemäß gelöst.

Bei dem Schlauchhalter nach Anspruch 1 ist vorgesehen, dass die Stützeinheit mit einer angeformten Fixiermittelanordnung versehen ist, die zur, insbesondere werkzeuglosen, abgestützten Anbringung des Schlauchhalters an einer außenseitigen Wasserhahnarmatur angepasst ist. Alternativ ist im Zusammenhang mit dem Oberbegriff des Anspruchs 12 vorgesehen, dass der Stützschenkel und der Halteschild mit einer Fixiereinheit versehen sind, die zum Festlegen an einer außenseitigen Wasserhahnarmatur ausgebildet ist, wobei in dem Stützschenkel eine Ausnehmung zum teilweisen Umgreifen eines nach unten ragenden Armaturzweigs eingeformt ist und in dem Halteschild eine Einführöffnung eingebracht ist, in die ein in Richtung einer Längsachse vorstehender rohrartiger Gehäusekörper der Wasserhahnarmatur einführbar ist.

Der so ausgebildete Schlauchhalter erfordert zur Anbringung keinerlei zusätzliche Montageteile und Montagearbeiten, sondern kann einfach an der vorhandenen außenseitigen Wasserhahnarmatur angebracht werden und wird beim Anbringen fixiert, sodass er auch beim Aufwickeln und Abwickeln des Schlauchs ortsfest an der Wasserhahnarmatur gehalten wird, wobei er durch die angepasste Fixiermittelanordnung stabil an der Wasserhahnarmatur angebracht und abgestützt ist. Dabei kann der Schlauchhalter vorteilhaft einstückig z. B. aus Kunststoff und/oder Metall z. B. durch Formen bzw. im 3D-Druckverfahren kostengünstig hergestellt werden. Vorteilhaft lässt sich die angeformte Fixiermittelanordnung auf eine handelsübliche frostsichere Außenarmatur mit einem horizontal aus einer Außenwand nach außen vorstehenden rohrartigen Anschlusskörper mit in dessen Verlängerung nach vorne vorstehendem Drehgriff und einem nach unten abzweigenden Auslauf zum Anschluss einer Schlauchkupplung abstimmen, wobei auch ein auf der Oberseite des rohrartigen Anschlusskörpers vorstehender Funktionsbelüfter vorteilhaft in die Fixierung einbezogen werden kann. Da keine Montagebohrungen bzw. gesonderte Montageteile in der Wand angebracht werden müssen, wird die Wand bei der Anbringung des Schlauchhalters nicht beschädigt, wodurch insbesondere auch eine Wandisolierung unbeschädigt und die Dämmung vor Witterungseinflüssen und eindringender Feuchtigkeit geschützt bleibt.

Zur Anpassung an gängige Wasserhahnarmaturen besteht eine vorteilhafte Ausgestaltung des Schlauchhalters darin, dass die Fixiermittelanordnung bezüglich des Gebrauchszustands eine in Längsrichtung der Wasserhahnarmatur durchgehend in Schwerkraftrichtung nach unten offene Halteaufnahme aufweist, deren Öffnungsweite an den horizontalen Durchmesser der Wasserhahnarmatur zum Aufsetzen auf derselben in enger Anlage angepasst ist.

Damit eine gute Abstützung gegen Drehmomente um eine senkrecht zur Wand verlaufende Längsachse erhalten wird, ist vorteilhaft vorgesehen, dass die Fixiermittelanordnung auf beiden Längsseiten der Halteaufnahme angeformte nach unten vorstehende Haltelaschen aufweist.

Dabei ist für die Fixierung des Schlauchhalters weiterhin vorteilhaft vorgesehen, dass in der Halteaufnahme, bei Ausbildung nach Anspruch 3 an den Haltelaschen, beidseitig nach innen vorstehende, in Längsrichtung ausgedehnte Halterippen angeformt sind.

Zu einer stabilen Fixierung des Schlauchhalters tragen zudem die Merkmale bei, dass die Halteaufnahme, insbesondere in Ausbildung mit den Haltelaschen nach Anspruch 3, zum Ausüben einer seitlichen Klemmwirkung im auf der Wasserhahnarmatur aufgesetzten Zustand ausgebildet ist.

Zu einer zuverlässigen Fixierung trägt ferner bei, dass die Fixiermittelanordnung zur Festlegung an einer handelsüblichen frostsicheren Wasserhahnarmatur ausgebildet ist.

Dabei besteht eine besonders vorteilhafte Ausgestaltung des Schlauchhalters darin, dass im oberen Bereich der Halteaufnahme eine an einen Vorsprung, insbesondere Funktionsbelüfter, der Wasserhahnarmatur angepasste Haltebohrung vorhanden ist, in die der Vorsprung im Gebrauchszustand passgenau eingreift. Derartige Wasserhahnarmaturen sind z. B. als frostsichere Außenarmaturen handelsüblich bzw. häufig an Außenwänden moderner Gebäude vorhanden.

Eine für den Gebrauch vorteilhafte Ausgestaltung des Schlauchhalters besteht darin, dass die Schlauchauflage nach oben konvex gerundet geformt ist und sich bezüglich einer Mittellängsebene beidseitig symmetrisch zu einer Mittellängsebene über einen Winkel von mindestens 20° und höchstens 90°, insbesondere von mindestens 30° und höchstens 90°, erstreckt und dass der Halteschild an der Schlauchauflage angeformt ist und sich höchstens über den Winkelbereich derselben erstreckt oder dass die Schlauchauflage sich rechtwinklig zur Längsachse bezüglich des Gebrauchszustands horizontal nach beiden Seiten erstreckt und an ihren seitlichen oberen Randbereichen beidseitig abgerundet ist. Die nach oben konvexe Krümmung der Schlauchauflage sorgt für eine knickfreie Auflage für den zu einem Wickelkörper aufgewickelten Schlauch.

Ist weiterhin vorgesehen, dass auch an dem von dem Vorderabschnitt abgelegenen Hinterabschnitt der Schlauchauflage ein umfangsseitig radial vorstehender, im Gebrauchszustand wandseitiger, Begrenzungsschild angeformt ist, so wird ein dem Schlauchhalter benachbarter Wandbereich vor Nässe und gegebenenfalls Verschmutzung geschützt und auch die Handhabung beim Abnehmen und Aufwickeln des Schlauchs wird begünstigt.

Vorteile für eine zusätzliche Nutzung des Schlauchhalters ergeben sich dadurch, dass seitlich, insbesondere beidseitig, der Halteaufnahme oder unterhalb oder oberhalb derselben eine Zubehöraufnahmeanordnung angeformt ist. Die Zubehöraufnahmeanordnung bietet die Möglichkeit, insbesondere z. B. Kupplungsstücke bzw. Anschlussstücke für den Schlauch und ähnliche Utensilien platzsparend und geordnet aufzubewahren.

Für eine kostengünstige Ausbildung ist vorteilhaft, dass der Schlauchhalter einstückig, insbesondere aus Kunststoff und oder Metall, geformt ist, wodurch auch die Montage bzw. Handhabung des Schlauchhalters begünstigt wird.

Soweit in vorliegender Anmeldung die Begriffe "oben" und "unten" sowie "horizontal" oder "vertikal" bzw. "senkrecht" und damit zusammenhängende Bezeichnungen verwendet werden, beziehen sich diese auf die Schwerkraftrichtung, soweit dazu keine anderen Angaben gemacht sind.

Die Erfindung wird nachfolgend anhand von Ausführungsbeispielen unter Bezugnahme auf die Zeichnungen näher erläutert. Es zeigen:
- Fig. 1A bis 1G: ein erstes Ausführungsbeispiel für einen Schlauchhalter in perspektivischer Ansicht von schräg vorn oben (Fig. 1A), in einer Seitenansicht von links (Fig. 1B), in einer Seitenansicht von rechts (Fig. 1C), in Vorderansicht (Fig. 1D), in Draufsicht (Fig. 1E), in Unteransicht (Fig. 1F) und in einem Längsschnitt (Fig. 1G);
- Fig. 2A bis 2G: ein zweites Ausführungsbeispiel für einen Schlauchhalter in perspektivischer Ansicht von schräg vorn oben (Fig. 2A), in einer Seitenansicht von links (Fig. 2B), in einer Seitenansicht von rechts (Fig. 2C), in Vorderansicht (Fig. 2D), in Draufsicht (Fig. 2E), in Unteransicht (Fig. 2F) und in einer Längsschnittdarstellung (Fig. 2G);
- Fig. 3A bis 3G: ein drittes Ausführungsbeispiel für einen Schlauchhalter in perspektivischer Ansicht von schräg vorn oben (Fig. 3A), in einer Seitenansicht von links (Fig. 3B), in einer Seitenansicht von rechts (Fig. 3C), in Vorderansicht (Fig. 3D), in Draufsicht (Fig. 3E), in Unteransicht (Fig. 3F) und in einer Längsschnittdarstellung (Fig. 3G);
- Fig. 4A bis 4G: ein viertes Ausführungsbeispiel für einen Schlauchhalter mit einer Zubehöraufnahmeanordnung in perspektivischer Ansicht von schräg vorn oben (Fig. 4A), in einer Seitenansicht von links (Fig. 4B), in einer Seitenansicht von rechts (Fig. 4C), in Vorderansicht (Fig. 4D), in Draufsicht (Fig. 4E), in Unteransicht (Fig. 4F) und in einer Längsschnittdarstellung (Fig. 4G);
- Fig. 5A bis 5G: ein fünftes Ausführungsbeispiel für einen Schlauchhalter mit einer Zubehöraufnahmeanordnung in perspektivischer Ansicht von schräg vorn oben (Fig. 5A), in einer Seitenansicht von links (Fig. 5B), in einer Seitenansicht von rechts (Fig. 5C), in Vorderansicht (Fig. 5D), in Draufsicht (Fig. 5E), in Unteransicht (Fig. 5F) und in einer Längsschnittdarstellung (Fig. 5G);
- Fig. 6A bis 6G: ein sechstes Ausführungsbeispiel für einen Schlauchhalter mit einer Zubehöraufnahmeanordnung in perspektivischer Ansicht von schräg vorn oben (Fig. 6A), in einer Seitenansicht von links (Fig. 6B), in einer Seitenansicht von rechts (Fig. 6C), in Vorderansicht (Fig. 6D), in Draufsicht (Fig. 6E), in Unteransicht (Fig. 6F) und in einer Längsschnittdarstellung (Fig. 6G);
- Fig. 7A bis 7G: ein siebtes Ausführungsbeispiel für einen Halter in perspektivischer Ansicht von schräg vorn oben (Fig. 7A), in Unteransicht (Fig. 7B), in Vorderansicht (Fig. 7C), in Draufsicht (Fig. 7D), in einer Seitenansicht von links (Fig. 7E), in einer Sei- tenansicht von rechts (Fig. 7F) und in einer Längsschnittdarstellung (Fig. 7G);
- Fig. 8A bis 8G: ein achtes Ausführungsbeispiel für einen Schlauchhalter mit einer Zubehöraufnahmeanordnung in perspektivischer Ansicht von schräg vorn oben (Fig. 8A), in Unteransicht (Fig. 8B), in Vorderansicht (Fig. 8C), in Draufsicht (Fig. 8D), in einer Seitenansicht von links (Fig. 8E), in einer Seitenansicht von rechts (Fig. 8F) und in einer Längsschnittdarstellung (Fig. 8G);
- Fig. 9A bis 9G: ein neuntes Ausführungsbeispiel für einen Schlauchhalter mit einer Zubehöraufnahmeanordnung in perspektivischer Ansicht von schräg vorn oben (Fig. 9A), in Unteransicht (Fig. 9B), in Vorderansicht (Fig. 9C), in Draufsicht (Fig. 9D), in einer Seitenansicht von links (Fig. 9E), in einer Seitenansicht von rechts (Fig. 9F) und in einer Längsschnittdarstellung (Fig. 9G);
- Fig. 10A bis 10G: ein zehntes Ausführungsbeispiel für einen Schlauchhalter mit einer Zubehöraufnahmeanordnung in perspektivischer Ansicht von schräg vorn oben (Fig. 10A), in Unteransicht (Fig. 10B, in Vorderansicht (Fig. 10C), in Draufsicht (Fig. 10D), in einer Seitenansicht von links (Fig. 10E), in einer Seitenansicht von rechts (Fig. 10F) und in einer Längsschnittdarstellung (Fig. 10G) und
- Fig. 11A bis 11H: ein elftes Ausführungsbeispiel für einen Schlauchhalter in perspektivischer Ansicht von schräg hinten oben (Fig. 11A), in Unteransicht (Fig. 11B), in seitlicher Ansicht (Fig. 11C), in Draufsicht (Fig. 11D), in rückseitiger Ansicht (Fig. 11E), in Vorderansicht (Fig. 11F), in einer Längsschnittdarstellung (Fig. 11) und in einem an einer Wasserhahnarmatur angebauten Zustand im Längsschnitt (Fig. 11H).

In den Fig. sind verschiedene Ausführungsbeispiele für Schlauchhalter 1 mit einer Stützeinheit 3 zum Anbringen des Schlauchhalters 1 an einer von einer Wand vorstehenden Wasserhahnarmatur 6 (s. Fig. 11H) gezeigt, wobei die Stützeinheit 3 mit einer Fixiermittelanordnung 3' versehen ist, die zum, insbesondere werkzeuglosen, Festlegen an der Wasserhahnarmatur 6 ausgebildet ist.

Bei dem in Fig. 1A bis 1G gezeigten ersten Ausführungsbeispiel eines Schlauchhalters 1 weist die Stützeinheit 3 auf ihrer im Gebrauchszustand, d. h. an ihrem an der Wasserhahnarmatur 6 festgelegten Zustand, eine in ihrem Querschnitt entlang einer vertikalen wandparallelen Ebene konvex nach oben gewölbte Schlauchauflage 30 auf, die sich um eine in Normalenrichtung zur Wandebene vorstehende Längsachse von der Wand weg nach vorne erstreckt und in ihrem vorderen Endabschnitt bzw. dem Vorderabschnitt in einen umfangseitig radial nach oben bzw. etwas seitlich vorstehenden Halteschild 2 übergeht, sodass ein über die Schlauchauflage 30 zu einem Wickelkörper aufgewickelter Schlauch (Wasserschlauch bzw. Gartenschlauch) auf der Schlauchauflage 30 und damit der Stützeinheit 3 sicher gehalten ist.

Die gerundete Schlauchauflage 30 der Stützeinheit 3 erstreckt sich bezüglich einer zur Wandebene rechtwinkligen vertikalen Mittellängsebene vorzugsweise spiegelsymmetrisch über einen gewissen Winkelbereich von z. B. höchstens 90°, beispielsweise bis zu 60° oder 45°, sodass der zum Wickelkörper aufgewickelte Schlauch im Wesentlichen knickfrei aufliegt. Entsprechend erstreckt sich auch der kreisringförmige Halteschild 2 über einen ähnlichen, vorzugsweise den gleichen, Winkelbereich.

In der Stützeinheit 3, und zwar vorliegend im mittleren oberen Bereich der Schlauchauflage 30, ist als Fixiermittel eine Haltebohrung 31 angeordnet, die in ihrem Durchmesser und in ihrer Form an einen nach oben ragenden Vorsprung, wie z. B. einen Funktionsbelüfter 62, der Wasserhahnarmatur 6 angepasst ist. Im Gebrauchszustand liegt die Stützeinheit 3 mit ihrer Unterseite auf einem in der Regel rechtwinklig von der Wand abstehenden rohrartigen Anschlusskörper 60 auf, wobei die Haltebohrung 31 der Stützeinheit 3 so angeordnet ist, dass der Vorsprung bzw. Funktionsbelüfter 62 in diese hineinragt. Damit ist der vorzugsweise stückig z. B. aus Kunststoff oder Metall ausgebildete Schlauchhalter 1 ortsfest auf der Wasserhahnarmatur 6 angebracht bzw. anbringbar, ohne dass weitere Befestigungsmittel zum Anbringen des Schlauchhalters 1 an der Wand vorhanden sind, wie aus den verschiedenen Ansichten dieser Ausführungsvariante des Schlauchhalters 1 in den Fig. 1A bis 1G ersichtlich ist. Die Fixiermittelanordnung 3' besteht bei dieser Ausführung insbesondere aus der Haltebohrung 31 in der Schlauchauflage 30 in Kombination mit dem auf der Wasserhahnarmatur 6 aufliegenden Bereich der Stützeinheit 3.

Bei dem in den Fig. 2A bis 2G in verschiedenen Ansichten gezeigten zweiten Ausführungsbeispiel sind im Unterschied zu dem ersten Ausführungsbeispiel im Auflagebereich an der Unterseite der Schlauchauflage 30 der Stützeinheit 3 nach unten vorstehende Haltelaschen 32 einstückig angeformt, die im Gebrauchszustand den rohrartigen Anschlusskörper 60 beidseitig übergreifen und z. B. parallel zueinander verlaufen oder leicht nach unten verlaufend gegeneinander geneigt sind, sodass sie seitlich an dem Anschlusskörper 60 eng anliegen, wobei die Stützeinheit 3 mit der Unterseite der Schlauchauflage 30 auf der Oberseite des Anschlusskörpers 60 aufliegt. Die Haltelaschen 32 sind vorzugsweise so weit voneinander beabstandet, dass sie im Gebrauchszustand klemmend an dem Anschlusskörper 60 anliegen und der Schlauchhalter 1 leicht von Hand auf den Anschlusskörper 60 aufgesteckt werden kann, wobei ein Vorsprung bzw. der Funktionsbelüfter 62 in die Haltebohrung 31 eingreift. Zusätzlich zu der mit der Haltebohrung 31 an dem Vorsprung auf der Oberseite des Anschlusskörpers 60 bewirkten Verdrehsicherung wird eine Drehmomentabstützung gegen ein Verdrehen des Schlauchhalters 1 um eine Längsachse des Anschlusskörpers 60 durch die Haltelaschen 32 erreicht, insbesondere, wenn diese seitlich an einem nach unten an dem Anschlusskörper 60 vorragenden Abzweig bzw. Auslauf 61 (vgl. Fig. 11H) anliegen. Die Haltelaschen 32 sind entsprechend der Lage des Auslaufs 61 in Richtung der Längsachse und in ihrer nach unten gerichteten Länge an der Stützeinheit 3 positioniert und vorzugsweise einstückig angeformt. Zur zusätzlichen Fixierung an dem Anschlusskörper 60 sind an den zueinander gekehrten Seiten der Haltelaschen 32 parallel zur Längsachse verlaufende Halterippen 33 angeformt, mittels deren der Anschlusskörper 60 in seinem unteren Umfangsbereich untergriffen wird. Mit dieser Ausbildung kann der Schlauchhalter 1 mit der zwischen den Haltelaschen 32 gebildeten unten offenen Halteaufnahme 34 durch einfaches Aufsetzen auf der Wasserhahnarmatur 6 von oben unter leichtem Druck von Hand unter Klemmwirkung fixiert werden. Ein nach vorne in Richtung der Längsachse vorstehendes Drehteil zum Öffnen und Schließen des Wasserhahns ist dabei gut zugänglich, insbesondere wenn die Ausdehnung des Schlauchhalters 1 in Richtung der Längsachse nicht über den Drehgriff vorsteht oder in dessen Bereich radial genügend weit abgesetzt ist.

Bei dem in den Fig. 3A bis 3G in verschiedenen Ansichten gezeigten dritten Ausführungsbeispiel ist im Unterschied zu der Ausführung nach den Fig. 2A bis 2G in dem von dem Vorderabschnitt im Gebrauchszustand zur Wand hin beabstandeten Hinterabschnitt an der Schlauchauflage 30 des Stützteils 3 ein umfangsseitig radial nach außen vorstehender zusätzlicher Begrenzungsschild 2' angebracht, insbesondere einstückig angeformt, durch den ein Schutz der benachbarten Wand und auch ein Bedienungsvorteil beim Aufwickeln und Abwickeln erreicht werden können. Zudem bietet der hintere Begrenzungsschild 2' auch eine Positionierungshilfe beim Aufsetzen des Schlauchhalters 1 auf die Wasserhahnarmatur 6, wobei der Schlauchhalter 1 z. B. parallel zur Wand aufgesetzt wird.

Die Fig. 4A bis 4G zeigen ein viertes Ausführungsbeispiel für einen erfindungsgemäßen Schlauchhalter 1. Bei dieser Ausführung ist im Unterschied zu der Ausführung nach den Fig. 2A bis 2G auf der von der Halteaufnahme 34 abgekehrten Außenseite der Haltelaschen 32 eine Zubehöraufnahmeanordnung 4 mit einer z. B. im Wesentlichen horizontalen Bodenwand 40 und einem darüber angeordneten Aufnahmeraum 42 gebildet, der auf seiner Oberseite von der Unterseite des angrenzenden Bereichs der Schlauchauflage 30 begrenzt ist. In der Bodenwand 40 ist eine schlitzartige, längsverlaufende Aussparung 41 eingebracht, die z. B. etwas größer ist als der Durchmesser üblicher Schlauch-Kupplungsstücke im Bereich des Schlauchanschlusses, sodass diese mit einem verbreiterten Kopfteil in den Aufnahmeraum 42 eingesetzt werden können, wobei der Anschlussteil durch die Aussparung 41 nach unten vorragt. Die Haltelaschen 32 stehen dabei nach unten über die Unterseite der Bodenwand 40 vor.

Die in den Fig. 5A bis 5G gezeigte fünfte Ausführungsform ist ähnlich der in den Fig. 4A bis 4G gezeigten mit einer Zubehöraufnahmeanordnung 4 auf den beiden Außenseiten der Halteaufnahme 34 ausgestaltet. Im Unterschied zu dem vierten Ausführungsbeispiel ragen hierbei die die Halteaufnahme 34 begrenzenden Haltelaschen 32 nur bis zur Unterseite der Bodenwand 40. Die Fixiermittelanordnung 3' an der Stützeinheit 3 ist im Übrigen entsprechend dem zweiten bis vierten Ausführungsbeispiel ausgebildet.

Bei dem in den Fig. 6A bis 6G gezeigten sechsten Ausführungsbeispiel ist der Schlauchhalter 1 im Unterschied zu der Ausführung nach den Fig. 5A bis 5G zusätzlich mit einem wandseitigen Begrenzungsschild 2' versehen, wie es auch bei der Ausführung nach den Fig. 3A bis 3G vorhanden ist.

Bei dem in den Fig. 7A bis 7G gezeigten siebten Ausführungsbeispiel ist die Stützeinheit 3 als im Gebrauchszustand, d. h. in dem auf die Wasserhahnarmatur 6 aufgesetzten Zustand, als horizontale rechtwinklig zur Wand und beidseitig einer (gedachten) vertikalen Mittellängsebene vorstehende Platte als Schlauchauflage 30 ausgebildet, auf deren Unterseite eine von zwei seitlichen Haltelaschen 32 begrenzte Halteaufnahme 34 gebildet ist und in deren Vorderabschnitt ein z. B. rechtwinklig nach oben vorstehender Halteschild 2 angebracht, insbesondere einstückig angeformt ist. Die Schlauchauflage 30 ist an ihren seitlichen Rändern abgerundet und in ihrem mittleren Bereich mit einer an einen Vorsprung bzw. Funktionsbelüfter 62 der Wasserarmatur 6 in Größe und Position angepassten Haltebohrung 31 versehen, wie die Fig. 7B, 7D und 7G zeigen.

Das in den Fig. 8A bis 8G gezeigte achte Ausführungsbeispiel besitzt wie die siebte Ausführung ebenfalls eine bezüglich des Gebrauchszustands horizontale Schlauchauflage 30 in deren unterem Bereich eine von seitlichen Haltelaschen 32 begrenzte Halteaufnahme 34 zum Aufsetzen auf einer Wasserhahnarmatur 6 ausgebildet, insbesondere einstückig angeformt ist. Seitlich der Haltelaschen 32 ist hierbei eine Zubehöraufnahmeanordnung 4 vorhanden, wobei beispielhaft eine längsverlaufende Aussparung 41 in einer der Bodenwände angeordnet ist.

Auch bei dem in den Fig. 9A bis 9G gezeigten neunten Ausführungsbeispiel für einen Schlauchhalter 1 ist die Schlauchauflage 30 bezüglich des Gebrauchszustands horizontal mit seitlichen Abrundungen ausgebildet und es ist eine Zubehöraufnahmeanordnung 4 vorhanden. Die in der Stützeinheit 3 angeordnete Zubehöraufnahmeanordnung 4 ist dabei in einem Bereich zwischen der Unterseite der Schlauchauflage 30 und einer Bodenwand 40 angeordnet und auf der Unterseite der Bodenwand 40 ist die Fixiermittelanordnung 3' mit einer Halteaufnahme 34 zum Einsetzen des rohrartigen Anschlusskörpers 60 der Wasserhahnarmatur mit seitlichen Haltelaschen 32 ausgebildet und in der Bodenwand 40 ist eine Haltebohrung 31 eingebracht, die in Position und Form an einen Vorsprung auf der Oberseite des Anschlusskörpers 60 angepasst ist, sodass auch hierbei ein einfaches Aufsetzen des Schlauchhalters 1 auf die Wasserhahnarmatur 6 von Hand ohne Werkzeug und weitere Montagemittel erreicht wird.

Bei der in den Fig. 10A bis 10G gezeigten zehnten Ausführungsform eines Schlauchhalters 1 ist die Stützeinheit 3 ebenfalls mit einer flachen horizontalen Schlauchauflage 30 mit seitlichen Abrunden versehen und in dem Vorderabschnitt der Stützeinheit 3 ist ein Halteschild 2 angebracht, insbesondere einstückig angeformt. Bei dieser Ausführung ist im Unterschied zu dem neunten Ausführungsbeispiel die Fixiermittelanordnung mit zugehörigen Teilen unter der Schlauchauflage 30 angeformt und mit einer in Position und Form entsprechend einem Vorsprung bzw. Funktionsbelüfter 62 ausgebildeten Haltebohrung 31 versehen. Hierbei ist eine Zubehöraufnahmeanordnung 4 unterhalb der Schlauchauflage 30 angeordnet und von einer vom unteren Rand der Haltelaschen 32 beabstandeten Bodenwand 40 unten und von zwei seitlichen Wandabschnitten begrenzt, die mit den zugeordneten Seitenrändern der Schlauchauflage 30 und der Bodenwand 40 einstückig verbunden sind. Im Gebrauchszustand befindet sich somit die Zubehöraufnahmeanordnung 4 großenteils unterhalb und seitlich der Wasserhahnarmatur 6.

In den Fig. 11 A bis 11H ist eine von den vorgenannten Ausführungsbeispielen deutlich abweichende, vereinfachte Form eines Schlauchhalters 1 gezeigt, der prinzipiell ähnlich an einer Wasserhahnarmatur 6 fixierbar ist wie die vorhergehend beschriebenen Schlauchhalter 1. Bei diesem Ausführungsbeispiel weist die Fixiermittelanordnung eine Fixiereinheit 35 mit einem sich unter einen rohrartigen Anschlusskörper 60 der Wasserhahnarmatur 6 erstreckenden Stützschenkel 350 auf, an den sich ein nach oben ragender Schenkel als Halteschild 2 einstückig anschließt. Der hierbei schmale (z. B. höchstens 8 cm oder 5 cm breite) Halteschild 2 ist mit einer entsprechend großen Einführöffnung 351 versehen und kann mit diesem in Richtung der Längsachse des rohrartigen Anschlusskörpers 60 über den Handgriff eingeführt werden, wobei der Stützschenkel 350 sich in Richtung der Wand unterhalb des Anschlusskörpers 60 erstreckt. In dem (im Gebrauchszustand) zur Wand hin zeigenden freien Randbereich des Stützschenkels 350 ist eine zur Wand hin offene Ausnehmung 352 mit zwei seitlichen Schenkeln eingebracht, die einen nach unten ragenden Anschlussstutzen bzw. Auslauf 61 einer entsprechend ausgebildeten (handelsüblichen) Wasserhahnarmatur 6 im eingesetzten Zustand passgenau seitlich umfassen, wie Fig. 11H zeigt. Somit kann sich der Schlauchhalter 1 nicht um die Längsachse des Anschlusskörpers 60 drehen. In axialer Richtung liegt der Halteschild 2 mit seiner von der Wand abgekehrten Außenseite im oberen Bereich der Einführöffnung 351 an einem angeformten Absatz der Wasserhahnarmatur 6 an und ist somit auch gegen ein Verschieben in axialer Richtung fixiert. Ein zu einem Wickelkörper aufgewickelter Schlauch kann auf der Oberseite des Anschlusskörpers 60 der Wasserhahnarmatur 6 aufgelegt werden und ist gegen ein Herausrutschen nach vorn von dem Halteschild 2 gesichert. Eine derartige Wasserhahnarmatur 6 ist z. B. als handelsübliche frostsichere Außenarmatur bekannt. Der so ausgebildete Schlauchhalter 1 ist äußerst einfach und kostengünstig, insbesondere aus Metall und/oder Kunststoff, herstellbar.

## Patentansprüche

1. Schlauchhalter (1) mit einer einen zu einem Wickelkörper aufgewickelten Schlauch zentralseitig auf einer Schlauchauflage (30) im Gebrauchszustand hängend aufnehmenden Stützeinheit (3) und einem zumindest an deren einem Endabschnitt, dem Vorderabschnitt, umfangsseitig bezüglich einer Längsachse radial vorstehenden Halteschild (2),
**dadurch gekennzeichnet,**
**dass** die Stützeinheit (3) mit einer angeformten Fixiermittelanordnung (3') versehen ist, die zur, insbesondere werkzeuglosen, abgestützten Anbringung des Schlauchhalters (1) an einer außenseitigen Wasserhahnarmatur angepasst ist.

2. Schlauchhalter (1) nach Anspruch 1,
**dadurch gekennzeichnet,**
**dass** die Fixiermittelanordnung (3') bezüglich des Gebrauchszustands eine in Längsrichtung der Wasserhahnarmatur durchgehend in Schwerkraftrichtung nach unten offene Halteaufnahme (34) aufweist, deren Öffnungsweite an den horizontalen Durchmesser der Wasserhahnarmatur zum Aufsetzen auf derselben in enger Anlage angepasst ist.

3. Schlauchhalter (1) nach Anspruch 2,
**dadurch gekennzeichnet,**
**dass** die Fixiermittelanordnung (3') auf beiden Längsseiten der Halteaufnahme (34) angeformte nach unten vorstehende Haltelaschen (32) aufweist.

4. Schlauchhalter (1) nach Anspruch 2 oder 3,
**dadurch gekennzeichnet,**
**dass** in der Halteaufnahme (34), bei Ausbildung nach Anspruch 3 an den Haltelaschen (32), beidseitig nach innen vorstehende, in Längsrichtung ausgedehnte Halterippen (33) angeformt sind.

5. Schlauchhalter (1) nach einem der vorhergehenden Ansprüche,
**dadurch gekennzeichnet,**
**dass** die Halteaufnahme (34), insbesondere in Ausbildung mit den Haltelaschen (32) nach Anspruch 3, zum Ausüben einer Klemmwirkung im auf der Wasserhahnarmatur aufgesetzten Zustand ausgebildet ist.

6. Schlauchhalter (1) nach einem der vorhergehenden Ansprüche,
**dadurch gekennzeichnet,**
**dass** die Fixiermittelanordnung (3') zur Festlegung an einer handelsüblichen frostsicheren Wasserhahnarmatur ausgebildet ist.

7. Schlauchhalter (1) nach einem der vorhergehenden Ansprüche, insbesondere nach Anspruch 6,
**dadurch gekennzeichnet,**
**dass** im oberen Bereich der Halteaufnahme (32) eine an einen Vorsprung, insbesondere Funktionsbelüfter, der Wasserhahnarmatur angepasste Haltebohrung (31) vorhanden ist, in die der Vorsprung im Gebrauchszustand passgenau eingreift.

8. Schlauchhalter (1) nach einem der vorhergehenden Ansprüche,
**dadurch gekennzeichnet,**
**dass** die Schlauchauflage (30) nach oben konvex gerundet geformt ist und sich bezüglich einer Mittellängsebene beidseitig symmetrisch bezüglich einer vertikalen Mittellängsebene über einen Winkel von mindestens 20° und höchstens 90°, insbesondere von mindestens 30° und höchstens 90°, erstreckt und
**dass** der Halteschild (2) an der Schlauchauflage (30) angeformt ist und sich höchstens über den Winkelbereich derselben erstreckt oder
**dass** die Schlauchauflage (30) sich rechtwinklig zur Längsachse bezüglich des Gebrauchszustands horizontal erstreckt und an ihren seitlichen oberen Randbereichen beidseitig abgerundet ist.

9. Schlauchhalter (1) nach einem der vorhergehenden Ansprüche,
**dadurch gekennzeichnet,**
**dass** auch an dem von dem Vorderabschnitt abgelegenen Hinterabschnitt der Schlauchauflage (30) ein umfangsseitig radial vorstehender, im Gebrauchszustand wandseitiger, Begrenzungsschild (2') angeformt ist.

10. Schlauchhalter (1) nach einem der vorhergehenden Ansprüche,
**dadurch gekennzeichnet,**
**dass** seitlich, insbesondere beidseitig, der Halteaufnahme (34) oder unterhalb oder oberhalb derselben eine Zubehöraufnahmeanordnung (4) angeformt ist.

11. Schlauchhalter (1) nach einem der vorhergehenden Ansprüche,
**dadurch gekennzeichnet,**
**dass** er einstückig, insbesondere aus Kunststoff und oder Metall, geformt ist.

12. Schlauchhalter (1) mit einem in einem Endabschnitt, dem Vorderabschnitt, eines Stützschenkels (350) im Gebrauchszustand nach oben vorstehend angeformten Halteschild (2),
**dadurch gekennzeichnet,**
**dass** der Stützschenkel (350) und der Halteschild (2) mit einer Fixiereinheit (35) versehen sind, die zum Festlegen an einer außenseitigen Wasserhahnarmatur ausgebildet ist, wobei in dem Stützschenkel (350) eine Ausnehmung (352) zum teilweisen Umgreifen eines nach unten ragenden Armaturzweigs eingeformt ist und in dem Halteschild (2) eine Einführöffnung (351) eingebracht ist, in die ein in Richtung einer Längsachse vorstehender rohrartiger Gehäusekörper der Wasserhahnarmatur einführbar ist.
